# EUROPÄISCHE PATENTSCHRIFT

(11) **EP 1 972 545 B1**
(45) Veröffentlichungstag und Bekanntmachung des Hinweises auf die Patenterteilung: **01.08.2012**
(21) Anmeldenummer: 08005520.5
(22) Anmeldetag: 25.03.2008
(51) Int. Cl.: B63H 23/02

(54) **Propulsionsantrieb**
Propulsion drive
Entraînement à propulsion

(30) Priorität: 23.03.2007 DE 202007004477 U
(43) Veröffentlichungstag der Anmeldung: 24.09.2008
(73) Patentinhaber: Schottel GmbH, 56322 Spay/Rhein (DE)
(72) Erfinder: Reuter, Reinhold, 56281 Schwall (DE)
(74) Vertreter: Seeger · Seeger · Lindner Partnerschaft Patentanwälte

(56) Entgegenhaltungen:
- WO-A-97/43173
- DE-A1- 2 533 306
- DE-B- 1 100 493
- DE-B1- 1 531 749

## Beschreibung

Die vorliegende Erfindung betrifft einen Propulsionsantrieb nach dem Oberbegriff des Anspruches 1. Ein derartiger Antrieb ist aus WO 9 743 173 bekannt.

Die vorliegende Erfindung hat und erreicht das Ziel, einen Propulsionsantriebe mit einem Unterwassergehäuse zu schaffen, dessen Durchmesser kleiner als bei bisherigen in der Praxis bekannten Propulsionsantrieben ist.

Dazu schafft die Erfindung einen Propulsionsantrieb mit den Merkmalen des Anspruchs 1.

Eine vorteilhafte Weiterbildung davon besteht darin, dass zwischen dem Planetengetriebe und den Antriebsmotoreinrichtungen ein weiteres Getriebe angeordnet ist, wobei vorzugsweise das weitere Getriebe ein Tellerrad-Kegelrad-Getriebe ist, das insbesondere einen Kegelradsatz enthält.

Ferner kann mit Vorteil vorgesehen sein, dass das Planetengetriebe drei bis sechs Planetenräder enthält.

Eine andere bevorzugte Weiterbildung besteht darin, dass zwei Propeller enthalten sind, von denen einer als Druckpropeller und einer als Zugpropeller des Propulsionsantriebs angeordnet und ausgelegt ist.

Der erfindungsgemäße Propulsionsantrieb kann auch dergestalt sein, dass die Antriebsmotoreinrichtungen einen in dem Unterwassergehäuse angeordneten Motor enthalten, dem das Planetengetriebe nachgeschaltet ist, wobei weiter vorzugsweise der Motor ein Elektromotor ist, wie insbesondere ein Permasyn-, Asynchron-, Synchron-, HTS- oder HY-Elektromotor.

Weiterhin kann mit Vorzug vorgesehen sein, dass die Lagerung des Planetenträgers mit Propellerwelle im Unterwassergehäuse auch die Kräfte und Momente vom Propeller aufnimmt und ins Gehäuse weiterleitet.

Eine andere vorzugsweise Ausgestaltung besteht darin, dass der Planetenträger geteilt ist und über die Verbindung, insbesondere als Schraubenverbindung, die Kräfte und Momente vom Propeller und dem Planetengetriebe überträgt.

Weitere bevorzugte Ausführungen sind derart gestaltet, dass der Planetenträger mit Propellerwelle fliegend oder beidseitig gelagert ist.

Es ist ferner eine bevorzugte alternative Ausgestaltung, wenn ein Propeller enthalten ist, der als Zugpropeller des Propulsionsantriebs angeordnet und ausgelegt ist, wobei der Propellerabstrom über das Unterwassergehäuse geht. Noch weiter alternativ kann mit Vorzug vorgesehen sein, dass ein Propeller enthalten ist, der als Druckpropeller des Propulsionsantriebs angeordnet und ausgelegt ist und über das Unterwassergehäuse ansaugt.

Die Erfindung liegt somit auf dem Gebiet von Unterwassergetrieben eines steuerbaren Propulsionsantriebs, und zwar im speziellen für den Ruderpropeller, wobei die Erfindung grundsätzlich aber auch auf den Azimuth-Antrieb anwendbar ist.

Weitere bevorzugte und/oder vorteilhafte Ausgestaltungen der Erfindung ergeben sich aus den Ansprüchen und deren Kombinationen sowie den gesamten vorliegenden Anmeldungsunterlagen.

Die Erfindung wird anhand von Ausführungsbeispielen nachfolgend unter Bezugnahme auf die Zeichnung lediglich exemplarisch näher erläutert, in der
- Fig. 1: in einem schematischen Längsschnitt ein erstes Ausführungsbeispiel eines Propulsionsantriebs zeigt, und
- Fig. 2: in einem schematischen Längsschnitt ein zweites Ausführungsbeispiel eines Propulsionsantriebs zeigt.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele oder auf die Merkmalskombinationen innerhalb dieser Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Einzelne Merkmale, die im Zusammenhang mit einem konkreten Ausführungsbeispiel angeben und/oder dargestellt sind, sind nicht auf dieses Ausführungsbeispiel oder die Kombination mit den übrigen Merkmalen dieses Ausführungsbeispiels beschränkt, sondern können im Rahmen des technisch Möglichen, mit jeglichen anderen Varianten, auch wenn sie in den vorliegenden Unterlagen nicht gesondert behandelt sind, kombiniert werden.

Gleiche Bezugszeichen in den einzelnen Figuren und Abbildungen der Zeichnung bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

In der Fig. 1 ist schematisch in einem Längsschnitt ein erstes Ausführungsbeispiel eines Propulsionsantriebs P gezeigt. Dieser Propulsionsantrieb P enthält einen Kegelradsatz 1, eine Planetenträger/Propellerwelle 2, Planetenräder 3 (nur eines ist in der Fig. 1 sichtbar), ein Planetengetriebe 4 damit, einen Propeller 5, ein Unterwassergehäuse 6 und eine Propellerwellenlagerung 7.

Durch die Anordnung eines Planetengetriebes 4, welches dem Kegelradsatz 1 nachgeschaltet ist, wird erst vor dem Propeller 5 das Propellermoment zur Verfügung gestellt. Dies erlaubt einen kleinen Kegelradsatz 1 als bei herkömmlichen Bauarten ohne ein solches Planetengetriebe 4. Durch die Planetenbauart mit Lastverteilung auf 3 - 6 Planeten kann ein kleinerer Gehäusedurchmesser realisiert werden, wie insbesondere beispielsweise ca. 30 % vom Propellerdurchmesser. Durch den kleinen Gehäusedurchmesser, was in der Praxis einen kleineren Durchmesser der Birnenform des Unterwassergehäuses 6 bedeutet, wird die Propellerstrahlfläche weniger abgedeckt, was einen besseren Propellerwirkungsgrad ergibt. Dies gilt bei der Ausführung als Druckpropeller, wo das Unterwassergehäuse 6 vor dem Propeller 5 angeordnet ist, und auch bei einem Zugpropeller, wo der Propeller 5 vor dem Unterwassergehäuse sitzt.

Das Besondere an dieser Bauart ist, dass der Planetenträger ein Teil der Propellerwelle 2 ist und auch so im Unterwassergehäuse 6 gelagert wird.

Durch diese Konstruktion kann die Untersetzung im "Unterwasser-Getriebe", die beim Kegelradsatz 1 bis ca. 4 ausgeführt wird, vergrößert werden. Untersetzungen bis ca. 10 sind möglich. So kann z.B. bei einer L-Version (Antriebskonzept mit vertikal aufgebautem Elektromotor) ein Elektromotor mit höherer Drehzahl zur Anwendung kommen (1200 - 1800 Upm). Der Elektromotor mit hoher Drehzahl hat kleinere Abmessungen und erlaubt so eine günstige Konstruktion.

In der Fig. 2 ist schematisch in einem Längsschnitt ein zweites Ausführungsbeispiel eines Propulsionsantriebs P gezeigt. Dieser Propulsionsantrieb P enthält ein Unterwassergehäuse 11, einen Elektromotor 12, der stellvertretend für allgemein Antriebsmotoreinrichtungen steht, eine Zahnkupplung 13, ein Sonnenrad 14 und Planetenräder 15, von denen nur eines sichtbar ist, ein Hohlrad 16, eine Planetenträger/Propellerwelle 17, einen Propeller 18 und eine Propellerwellenlagerung 19.

Der im Zusammenhang mit der Fig. 1 erläuterten Ausführungsvariante der Anordnung des Planetengetriebes 4, mit dem Planetenträger als Teil der Propellerwelle, kann auch dem Elektromotor 12 in dem Unterwassergehäuse 11, das auch als Unterwassergondel bezeichnet werden kann, nachgeschaltet werden. Mit dieser Anordnung kann ein Elektromotor 12 mit höherer Drehzahl verwendet werden (4-5 fache der Propellerdrehzahl), der einen wesentlich geringeren Bauraum benötigt. Durch diese Bauart werden ferner die Kräfte und Momente aus dem Propeller, sowie die Untersetzung auf die Propellerdrehzahl, völlig vom Elektromotor 12 abgekoppelt.

Als Antriebsmotor sind die unterschiedlichsten Elektromotoren, wie z.B. Permasyn-, Asynchron-, Synchron-, etc. und auch HTS- und HY-Motoren möglich.

Wie schon für das Ausführungsbeispiel gemäß der Fig. 1 gilt, so liegt das Besondere in der Bauart der "Propellerwelle", die den Planetenträger integriert und im Unterwassergehäuse gelagert ist. Alle Kräfte und Momente vom Propeller 18 und Antrieb (Antriebsmotor/Elektromotor 12 oder Kegelradgetriebe/Kegelradsatz 1) sowie der Propellerschub werden über die Lagerung der Propellerwelle 2 bzw. 17 mit integriertem Planetenträger ins Unterwassergehäuse 6 bzw. 11 geleitet.

Der Propulsionsantrieb kann mit Festpropeller und auch mit Verstellpropeller ausgeführt werden. Der Antrieb kann als Zugpropeller (der Propeller ist in Fahrtrichtung vor dem Unterwassergehäuse angeordnet) und/oder als Druckpropeller (der Propeller ist in Fahrtrichtung hinter dem Unterwassergehäuse angeordnet) ausgeführt werden.

Die Erfindung ist anhand der Ausführungsbeispiele in der Beschreibung und in der Zeichnung lediglich exemplarisch dargestellt und nicht darauf beschränkt, sondern umfasst alle Variationen, Modifikationen, Substitutionen und Kombinationen, die der Fachmann den vorliegenden Unterlagen insbesondere im Rahmen des Anspruchs und der allgemeinen Darstellungen in der Einleitung dieser Beschreibung sowie der Beschreibung der Ausführungsbeispiele entnehmen und mit seinem fachmännischen Wissen sowie dem Stand der Technik kombinieren kann. Insbesondere sind alle einzelnen Merkmale und Ausgestaltungsmöglichkeiten der Erfindung und ihrer Ausführungsbeispiele kombinierbar.

## Patentansprüche

1. Propulsionsantrieb (P) mit einem unten an einem Schiffsrumpf angeordneten Unterwassergehäuse (6; 11), in dem wenigstens ein Propeller (5; 18) gelagert ist, der über einen Antriebsstrang, der zumindest teilweise innerhalb des Unterwassergehäuses (6; 11) liegt, von Antriebsmotoreinrichtungen (12) angetrieben wird, wobei dem wenigstens einen Propeller (5; 18) im Inneren des Unterwassergehäuses (6; 11) ein Planetengetriebe (4; 14, 15) vorgeschaltet ist, und wobei das Planetengetriebe (4; 14, 15) einen Planetenträger enthält, der als ein Teil einer Propellerwelle (2; 17) ausgebildet ist, die in dem Unterwassergehäuse (6; 11) gelagert ist und an der der wenigstens eine Propeller (5; 18) außerhalb des Unterwassergehäuses (6; 11) sitzt,
**dadurch gekennzeichnet,**
**dass** die Antriebsmotoreinrichtungen (12) durch einen Elektromotor gebildet sind, und
**dass** zwischen dem Planetengetriebe (4; 14, 15) und dem Elektromotor eine hydrodynamische Kupplung oder ein hydrodynamischer Wandler angeordnet ist.

2. Propulsionsantrieb nach Anspruch 1,
**dadurch gekennzeichnet,**
**dass** der Planetenträger ein integrales Bauteil der Propellerwelle (2; 17) ist.

3. Propulsionsantrieb nach Anspruch 1,
**dadurch gekennzeichnet,**
**dass** der Planetenträger geteilt ist und über die Verbindung, insbesondere als Schraubenverbindung, die Kräfte und Momente vom Propeller (5; 18) und dem Planetengetriebe (4; 14, 15) überträgt.

4. Propulsionsantrieb nach einem der vorhergehenden Ansprüche,
**dadurch gekennzeichnet,**
**dass** die Lagerung des Planetenträgers mit Propellerwelle (2; 17) im Unterwassergehäuse (6; 11) auch die Kräfte und Momente vom Propeller (5; 18) aufnimmt und ins Unterwassergehäuse (6; 11) weiterleitet.

5. Propulsionsantrieb nach einem der vorhergehenden Ansprüche,
**dadurch gekennzeichnet,**
**dass** der Planetenträger mit Propellerwelle (2; 17) fliegend oder beidseitig gelagert ist.

6. Propulsionsantrieb nach einem der vorhergehenden Ansprüche,
**dadurch gekennzeichnet,**
**dass** zwischen dem Planetengetriebe (4; 14, 15) und dem Elektromotor ein weiteres Getriebe angeordnet ist.

7. Propulsionsantrieb nach Anspruch 6,
**dadurch gekennzeichnet,**
**dass** das weitere Getriebe ein Tellerrad-Kegelrad-Getriebe ist.

8. Propulsionsantrieb nach Anspruch 7,
**dadurch gekennzeichnet,**
**dass** das Tellerrad-Kegelrad-Getriebe einen Kegelradsatz (1) enthält.

9. Propulsionsantrieb nach einem der Ansprüche 6 bis 8,
**dadurch gekennzeichnet,**
**dass** die hydrodynamische Kupplung oder der hydrodynamischer Wandler zwischen dem Planetengetriebe (4; 14, 15) und der Kegelradstufe angeordnet ist.

10. Propulsionsantrieb nach einem der vorhergehenden Ansprüche,
**dadurch gekennzeichnet,**
**dass** das Planetengetriebe (4; 14, 15) drei bis sechs Planetenräder (3; 15) enthält.

11. Propulsionsantrieb nach einem der vorhergehenden Ansprüche,
**dadurch gekennzeichnet,**
**dass** zwei Propeller enthalten sind, von denen einer als Druckpropeller und einer als Zugpropeller des Propulsionsantriebs (P) angeordnet und ausgelegt ist.

12. Propulsionsantrieb nach einem der Ansprüche 1 bis 10,
**dadurch gekennzeichnet,**
**dass** ein Propeller enthalten ist, der als Zugpropeller des Propulsionsantriebs (P) angeordnet und ausgelegt ist, wobei der Propellerabstrom über das Unterwassergehäuse (6; 11) geht.

13. Propulsionsantrieb nach einem der Ansprüche 1 bis 10,
**dadurch gekennzeichnet,**
**dass** ein Propeller (5; 18) enthalten ist, der als Druckpropeller des Propulsionsantriebs (P) angeordnet und ausgelegt ist und über das Unterwassergehäuse (6; 11) ansaugt.

14. Propulsionsantrieb nach einem der vorhergehenden Ansprüche,
**dadurch gekennzeichnet,**
**dass** der Elektromotor in dem Unterwassergehäuse angeordnet ist, und dass das Planetengetriebe (4; 14, 15) dem Elektromotor nachgeschaltet ist.

15. Propulsionsantrieb nach einem der vorhergehenden Ansprüche,
**dadurch gekennzeichnet,**
**dass** der Elektromotor (12) ein Permasyn-, Asynchron-, Synchron-, HTS- oder HY-Elektromotor ist.

## Claims

1. Propulsion drive (P) having an underwater housing (6; 11) disposed on the bottom of a ship's hull, in which at least one propeller (5; 18) is mounted, which is driven by drive motor mechanisms (12) via a drive train which lies at least partly within the underwater housing (6; 11), wherein a planet gear (4; 14, 15) is connected upstream of the at least one propeller (5; 18) within the underwater housing (6; 11), and wherein the planet gear (4; 14, 15) contains a planet carrier which is designed as a part of a propeller shaft (2; 17) which is mounted in the underwater housing (6; 11) and on which the at least one propeller (5; 18) is located outside of the underwater housing (6; 11),
**characterised in that**
the drive motor mechanisms (12) are formed by an electric motor, and
that a hydrodynamic coupling or a hydrodynamic converter is disposed between the planet gear (4; 14, 15) and the electric motor.

2. Propulsion drive as claimed in claim 1, **characterised in that** the planet carrier is an integral component of the propeller shaft (2; 17).

3. Propulsion drive as claimed in claim 1, **characterised in that** the planet carrier is divided and the forces and moments are transferred from the propeller (5; 18) and the planet gear (4; 14, 15) via the connection, in particular as a screw connection.

4. Propulsion drive as claimed in any one of the preceding claims, **characterised in that** the mounting of the planet carrier with propeller shaft (2; 17) in the underwater housing (6; 11) also absorbs the forces and moments from the propeller (5; 18) and directs them into the underwater housing (6; 11).

5. Propulsion drive as claimed in any one of the preceding claims, **characterised in that** the planet carrier with propeller shaft (2; 17) is mounted in a cantilevered manner or at both ends.

6. Propulsion drive as claimed in any one of the preceding claims, **characterised in that** a further transmission is disposed between the planet gear (4; 14, 15) and the electric motor.

7. Propulsion drive as claimed in claim 6, **characterised in that** the further transmission is a ring gear-bevel gear transmission.

8. Propulsion drive as claimed in claim 7, **characterised in that** the ring gear-bevel gear transmission contains a bevel gear set (1).

9. Propulsion drive as claimed in any one of claims 6 to 8, **characterised in that** the hydrodynamic coupling or the hydrodynamic converter is disposed between the planet gear (4; 14, 15) and the bevel gear stage.

10. Propulsion drive as claimed in any one of the preceding claims, **characterised in that** the planet gear (4; 14, 15) contains three to six planet wheels (3; 15).

11. Propulsion drive as claimed in any one of the preceding claims, **characterised in that** two propellers are present, one of which is disposed and arranged as a pusher propeller and one of which is disposed and arranged as a tractor propeller of the propulsion drive (P).

12. Propulsion drive as claimed in any one of claims 1 to 10, **characterised in that** one propeller is present which is disposed and arranged as a tractor propeller of the propulsion drive (P), wherein the propeller wash passes via the underwater housing (6; 11).

13. Propulsion drive as claimed in any one of claims 1 to 10, **characterised in that** one propeller (5; 18) is present, which is disposed and arranged as a pusher propeller of the propulsion drive (P) and which effects an intake action via the underwater housing (6; 11).

14. Propulsion drive as claimed in any one of the preceding claims, **characterised in that** the electric motor is disposed in the underwater housing, and that the planet gear (4; 14, 15) is connected downstream of the electric motor.

15. Propulsion drive as claimed in any one of the preceding claims, **characterised in that** the electric motor (12) is a permasyn, asynchronous, synchronous, HTS or HY electric motor.

## Revendications

1. Entraînement à propulsion (P) comprenant un boîtier submergé (6 ; 11) agencé en partie basse sur une coque de bateau, dans lequel est montée au moins une hélice (5 ; 18) qui est entraînée par des systèmes à moteur d'entraînement (12) via une ligne d'entraînement qui se trouve au moins partiellement à l'intérieur du boîtier submergé (6 ; 11), ladite au moins une hélice (5 ; 18) étant précédée à l'intérieur du boîtier submergé (6 ; 11) par un mécanisme à planétaires (4 ; 14, 15), et le mécanisme à planétaires (4 ; 14, 15) contient un porte-planétaires qui est réalisé en tant que partie d'un arbre d'hélice (2 ; 17), lequel est monté dans le boîtier submergé (6 ; 11) et sur lequel est calée une hélice (5 ; 18) à l'extérieur du boîtier submergé (6 ; 11),
**caractérisé en ce que**
les systèmes à moteur d'entraînement (12) sont formés par un moteur électrique, et
un couplage hydrodynamique ou un convertisseur hydrodynamique est agencé entre le mécanisme à planétaires (4 ; 14, 15) et le moteur électrique.

2. Entraînement à propulsion selon la revendication 1,
**caractérisé en ce que** le porte-planétaires est un composant structurel intégral de l'arbre d'hélice (2 ; 17).

3. Entraînement à propulsion selon la revendication 1,
**caractérisé en ce que** le porte-planétaires est subdivisé et transmet les forces et les couples depuis l'hélice (5 ; 18) et le mécanisme à planétaires (4 ; 14, 15) via la liaison, en particulier sous forme de liaison à vis.

4. Entraînement à propulsion selon l'une des revendications précédentes,
**caractérisé en ce que** le montage du porte-planétaires avec l'arbre d'hélice (2 ; 17) dans le boîtier submergé (6 ; 11) encaisse également les forces et les couples depuis l'hélice (5 ; 18) et les transmet dans le boîtier submergé (6 ; 11).

5. Entraînement à propulsion selon l'une des revendications précédentes,
**caractérisé en ce que** le porte-planétaires avec l'arbre d'hélice (2 ; 17) est monté de manière flottante ou tenu par des paliers sur les deux côtés.

6. Entraînement à propulsion selon l'une des revendications précédentes,
**caractérisé en ce qu'**un autre mécanisme est agencé entre le mécanisme à planétaires (4 ; 14, 15) et le moteur électrique.

7. Entraînement à propulsion selon la revendication 6,
**caractérisé en ce que** l'autre mécanisme est un mécanisme à couronne dentée/pignon conique.

8. Entraînement à propulsion selon la revendication 7,
**caractérisé en ce que** le mécanisme à couronne dentée/pignon conique contient un jeu de pignons coniques (1).

9. Entraînement à propulsion selon l'une des revendications 6 à 8,
**caractérisé en ce que** l'accouplement hydrodynamique ou le convertisseur hydrodynamique est agencé entre le mécanisme à planétaires (4 ; 14, 15) et l'étage à pignons coniques.

10. Entraînement à propulsion selon l'une des revendications précédentes,
**caractérisé en ce que** le mécanisme à planétaires (4 ; 14, 15) contient trois à six engrenages planétaires (3 ; 15).

11. Entraînement à propulsion selon l'une des revendications précédentes,
**caractérisé en ce qu'**il contient deux hélices, dont l'une est agencée et conçue comme hélice de poussée, et l'autre comme hélice de traction de l'entraînement à propulsion (P).

12. Entraînement à propulsion selon l'une des revendications 1 à 10,
**caractérisé en ce qu'**il contient une hélice qui est agencée et conçue comme hélice de traction de l'entraînement à propulsion (P), le flux sortant de l'hélice passant par le boîtier submergé (6 ; 1.1).

13. Entraînement à propulsion selon l'une des revendications 1 à 10,
**caractérisé en ce qu'**il contient une hélice (5 ; 18) qui est agencée et conçue comme hélice de poussée de l'entraînement à propulsion (P) et aspire via le boîtier submergé (6 ; 11).

14. Entraînement à propulsion selon l'une des revendications précédentes,
**caractérisé en ce que** le moteur électrique est agencé dans le boîtier submergé, et **en ce que** le mécanisme à planétaires (4 ; 14, 15) est agencé à la suite du moteur électrique.

15. Entraînement à propulsion selon l'une des revendications précédentes,
**caractérisé en ce que** le moteur électrique (12) est un moteur électrique à excitation magnétique permanente ("permasyn"), un moteur asynchrone, un moteur synchrone, un moteur HTS ou un moteur HY.
